# EUROPÄISCHE PATENTSCHRIFT

(11) **EP 0 798 690 B1**
(45) Veröffentlichungstag und Bekanntmachung des Hinweises auf die Patenterteilung: **10.09.2008**
(21) Anmeldenummer: 97104980.4
(22) Anmeldetag: 24.03.1997
(51) Int. Cl.: G09G 1/16, G09G 5/14

(54) **Schaltungsanordnung zur Bild-im-Bild-Einblendung**
Circuit arrangement for picture-in-picture insertion
Circuit d'insertion d'image dans l'image

(30) Priorität: 25.03.1996 DE 19611693
(43) Veröffentlichungstag der Anmeldung: 01.10.1997
(73) Patentinhaber: Micronas GmbH, 79108 Freiburg i. Br. (DE)
(72) Erfinder: Englert, Ulrich, 81549 München (DE)
(74) Vertreter: Patentanwälte Westphal, Mussgnug & Partner

(56) Entgegenhaltungen:
- EP-A- 0 280 582
- EP-A- 0 301 703
- GB-A- 2 186 470
- US-A- 5 258 750

## Beschreibung

Die Erfindung betrifft eine Schaltungsanordnung zum Einblenden von mindestens einem Kleinbild in ein Hauptbild, bei der das Kleinbild in einem Speicher zwischengespeichert wird.

Bei derartigen Schaltungsanordnungen werden ein oder mehrere Bilder in je einem Fenster in einem Hauptbild eingeblendet und an einer Anzeigeeinrichtung, beispielsweise einem Bildschirm, zur Anzeige gebracht. Die einzublendenden Bilder sind im allgemeinen bewegte Bilder, gegebenenfalls auch das unterliegende Hauptbild. Für eine komfortable Bedienung eines Wiedergabegerätes mit einer derartigen Schaltungsanordnung sollte eine ausreichende Vielzahl von Fenstern in unterschiedlicher Größe einander überlappend darstellbar sein. Vom Bediener sollte die Bildschirmdarstellung leicht verändert werden können.

In der Literaturstelle DOS-International: "PIP-Technik bei multimedialen Anwendungen: Wie kommt das Bild ins Bild?", 1995, Seiten 192, 194 - 197 sind Realisierungsmöglichkeiten für eine fenstergestützte Bild-im-Bild Einblendung bei Personal Computern beschrieben. Bei der Frame-Buffer-Technik wird der Bildinhalt für das einzublendende Bild direkt in den Grafikspeicher, der im wesentlichen das am Bildschirm dargestellte Gesamtbild bildpunktweise enthält, an die Stelle des einzublendenden Fensters und in der einzublendenden Bildgröße eingefügt. Bei Bildmanipulationen, beispielsweise dem Löschen oder Verkleinern eines Fensters oder dem Wechseln eines Fensters in den Vordergrund oder Hintergrund, wird die dadurch aufgedeckte, bisher im Hintergrund unterliegende Bildinformation des Hauptbildes oder eines Fensters durch Neuberechnung der aufgedeckten Bildpunkte wiederhergestellt. Dies erfordert Verarbeitungszeit und belastet die Rechenkapazität des Computers. Als Verbesserung werden in der angegebenen Literaturstelle Videobeschleuniger angeführt, bei denen die einzublendenden Bilder in einem separaten Speicher gepuffert werden und der Beschleuniger selbst das Multiplexen des Einblendevorgangs sowie die Bildskalierung übernimmt.

Darüber hinaus sind Bild-im-Bild-Prozessoren für den Einsatz in Fernsehgeräten bekannt, beispielsweise der integrierte Baustein SDA 9088 von Siemens ("ICs for Entertainment Electronics", Ausgabe 5.91, Seiten 38 - 47, insbesondere Tabelle ₄), bei dem ein Kleinbild nur in vorgegebener Grösse an voreingestellter Stelle eingeblendet werden kann. Die Einblendestelle wird dabei durch die Koordinaten der linken oberen Ecke des Kleinbildes festgelegt. Eine vom Benutzer durchgeführte Veränderung des Kleinbildes gemäss den oben angegebenen Möglichkeiten ist bei diesem Baustein nicht vorgesehen.

Die GB 2 186 470 A beschreibt eine Bildverarbeitungsanordnung zur Darstellung von einem oder mehreren Bildern auf einem Bildschirm. Diese Bildverarbeitungsanordnung unterteilt den Bildschirm in eine Anzahl horizontaler Streifen, von denen jeder Streifen in eine Anzahl von Segmenten unterteilt ist. Jedes dieser Segmente repräsentiert hierbei einen Teil eines Fensters, das auf dem Bildschirm dargestellt werden soll. Zu jedem horizontalen Streifen des Bildes werden für jedes dieser Segmente beschreibende Informationen abgespeichert, die unter anderem einen Adresszeiger auf eine Speicherposition, in der die dem jeweiligen Segment zugeordneten Bildinhalte abgespeichert sind, enthält.

Die Aufgabe der Erfindung besteht darin, eine Schaltungsanordnung zum Einblenden von mindestens einem Kleinbild in ein Hauptbild anzugeben, bei der eine Manipulation des oder der einzublendenden Kleinbilder möglichst unbeschränkt und schnell durchführbar ist. Insbesondere soll der Rechenaufwand zur Bereitstellung der Bilddaten möglichst gering sein.

Erfindungsgemäss wird diese Aufgabe durch eine Schaltungsanordnung nach den Merkmalen des Patentanspruchs 1 gelöst.

Bei der erfindungsgemässen Schaltungsanordnung hat eine Änderung von Darstellungsparametern, wie beispielsweise eine Änderung von Vordergrunddarstellung auf Hintergrunddarstellung, Löschen, Verkleinern oder Vergrössern eines Bildes, nur einen Einfluss auf die in der Übersichtstabelle gespeicherten Daten. Durch solche Veränderungen werden lediglich nur diese Tabelleneintragungen geändert, die eigentlichen Bilddaten bleiben unverändert gespeichert. Eine Wiederherstellung von gegebenenfalls aufgedeckten Bildbereichen beim Löschen eines Kleinbildes oder einer Bildverkleinerung entfällt. Als Folge der Parameteränderungen verändert sich lediglich die Adressenerzeugung für den Zugriff auf die Bilddaten. Der Rechenaufwand für die bisher notwendige Neuberechnung von aufgedeckten Bildpunktdaten entfällt. Die Anwortzeit eines Wiedergabegerätes auf eine entsprechende Bildschirmänderung des Benutzers ist wesentlich schneller. Die Neuberechnung für eine Adresse eines Speicherzugriffs braucht deshalb nicht wie im Stand der Technik für jeden Bildpunkt zu erfolgen, sondern nur dann, wenn innerhalb einer Zeile durch die Übersichtstabelle ein Umschalten vom Hauptbild zu einem Kleinbild oder zwischen Kleinbildern untereinander stattfindet. Diese Vorgänge treten innerhalb eines Bildbereiches, der eine Anzahl von aufeinanderfolgenden Zeilen umfaßt, denen jeweils die gleiche Parametereinstellung innerhalb der Übersichtstabelle zuordenbar ist, an der gleichen Stelle der Zeilen auf. Die Übersichtstabelle kann deshalb grundsätzlich innerhalb eines relativ langsamen Massenspeichers gespeichert werden, wobei in der Steuerungseinrichtung schnell arbeitende Register vorgesehen sind, in die dann die jeweils aktuelle Parametereinstellung eines solchen Bildbereiches geladen wird.

Die Übersichtstabelle enthält für jeden der eine Anzahl von Zeilen umfassenden Bildbereich zugeordnete Parameterwerte, durch die der Start und das Ende innerhalb dieser Zeilen des Bildbereiches für das jeweilige Kleinbild angegeben wird sowie ein Zeiger auf den im Massenspeicher gespeicherten Bildinhalt für das Kleinbild. Die Steuerungseinrichtung errechnet daraus die physikalischen Speicheradressen für die im Speicher gehaltenen einzublendenden Kleinbilddaten. Konkret umfassen die Übersichtstabellenmittel eine erste Tabelle in der der Bildbereich gekennzeichnet ist, für den die nachfolgend genannten Daten gelten sollen. Diesem Kennzeichen für den Bildbereich sind weitere Kennzeichen zugeordnet, die auf die in den jeweiligen Zeilen des Bildbereiches einzublendenden Kleinbilder hinweisen, wobei deren Reihenfolge der in horizontaler Richtung verlaufenden Reihenfolge der darzustellenden Kleinbilder entspricht. Diese letztgenannten Kennzeichen, die beispielsweise Fensternummern darstellen, verweisen auf eine weitere Tabelle, in der Zeiger gespeichert sind, die auf die Speicheradressen des Kleinbildes im Massenspeicher hinweisen. Dadurch kann mit geringem Speicheraufwand für die Übersichtstabelle ein Kleinbild mehrfach im Hauptbild eingeblendet werden. Die weitere Tabelle, aus der auf die Speicheradressen des Kleinbildes verwiesen wird, enthält zweckmäßigerweise die Bildpunktnummer des Beginns und des Endes des jeweiligen im Bildbereich einzublendenden Kleinbilds sowie eine Bezugsangabe zwischen den vollständigen, im Bildspeicher gespeicherten Daten und dem nur für die Einblendung auszulesenden Datenanteil. Letzterer Parameter ist beispielsweise die "virtuelle Breite" des Kleinbildes im Bildspeicher, d. h. die Breite, die sich ergeben würde, wenn alle für das Kleinbild abgespeicherten Daten ausgelesen würden. Darüber hinaus kann in der ersten oder der zweiten Tabelle ein Kennzeichen für die Priorität des Fensters angegeben werden, das eine Aussage über die Darstellung im Vordergrund oder im Hintergrund angeht, so daß das Kleinbild andere Bilder überlappt bzw. von anderen Bildern überlappt werden kann.

Durch die erfindungsgemäße Schaltungsanordnung können die Fenster auf dem Bildschirm in einfacher Weise manipuliert werden, ohne das große Datenmengen kopiert oder neu berechnet werden müssen. Das Verschieben eines Lesefensters innerhalb eines größeren darzustellenden Informationsbereiches (horizontales oder vertikales Scrolling) kann ohne weiteres durch Veränderungen der Parameter in der zweiten Tabelle durchgeführt werden. Der gleiche Fensterinhalt kann auf dem Bildschirm mehrfach dargestellt werden, ohne den doppelten Speicherplatz zu verbrauchen, indem die jeweiligen Bildnummern doppelt innerhalb der ersten Tabelle aufgeführt werden. Die Adressierung der Fensterinhalte ist dabei von der Darstellungsposition am Bildschirm unabhängig. Zusammenfassend wird das Verschieben, Löschen, nach Vorne-/Hinten-Setzen oder die Veränderung der Größe eines Fensters auf einfache Weise durch Veränderungen in der/den Tabellen gespeicherten Fensterparameter durchgeführt, nicht aber durch Veränderung der Bildpunktdaten.

Nachfolgend wird die Erfindung anhand der in der Zeichnung dargestellten Figuren näher erläutert. Es zeigen
Figur 1 eine Schaltungsanordnung gemäß der Erfindung und
Figur 2 (a) bis (c) verschieden Bildschirmdarstellungen.

Die Schaltungsanordnung enthält einen Massenspeicher 1, in den die Daten von zwei einzublendenden Bildern in Speicherbereichen 2 bzw. 3 gespeichert sind. Die in den Speicherbereichen 2, 3 gespeicherten Bilder sind im allgemeinen bewegte Bilder, werden also mit der Bildwiederholfrequenz mit neuen Daten überschrieben und aufgefrischt. Mittels einer Leseeinrichtung 4, die die Adressen zur Ansteuerung des Speichers 1 bereitstellt, werden die Bilddaten an einem Ausgang 5 ausgelesen und stehen an einem Anschluß 6 zur Ansteuerung eines Bildschirms zur Verfügung. Eine Einblendeinrichtung 7 sorgt innerhalb jeder Zeile dafür, daß zwischen einem Bildsignal H für das darzustellende Hauptbild und dem aus dem Speicher 5 ausgelesenen entsprechenden Abschnitt des Kleinbildes umgeschaltet wird.

Eine Steuerungseinrichtung 8 sorgt für die Voreinstellung der Adressen für die Ausleseeinrichtung 4. Die Steuerungseinrichtung 8 berechnet die Adressen in Abhängigkeit von - weiter unten im Detail beschriebenen - Tabellen 9, 10, die die auf die fenstergestützte Kleinbildeinblendung im Hauptbild gerichteten Parameter enthalten. Die Parameter geben die Änderungen bezüglich der darzustellenden Kleinbilder in Zeilenrichtung an, wobei ein Parametersatz für eine Anzahl von aufeinanderfolgenden Zeilen gilt. Während eines diese Anzahl von Zeilen umfassenden Bildbereiches wird der aktuelle Parametersatz in ein Arbeitsregister 13 der Steuerungseinrichtung 8 kopiert. Auf das Arbeitsregister 13 kann schnell zugegriffen werden; die Tabellen 9, 10 können dann ohne weiteres physikalisch an einer dafür reservierten Stelle des Massenspeichers 1 angeordnet werden, sind dann aber nur relativ langsam verfügbar. Die Steuerungseinrichtung 8 enthält darüber hinaus einen Zeilenzähler 11, der mit jeder Zeile des Hauptbildes inkrementiert wird sowie einen Bildpunkt(Pixel)-Zähler 12, der innerhalb einer Zeile mit jedem Bildpunkt inkrementiert wird. Die Zähler 11, 12 werden mit dem Parametersatz im Register 9 verglichen und erzeugen daraus die entsprechende Voreinstellung für den Auslesezähler 4 des Speichers 1. Der Zeilenzähler 11 dient dazu, die Bildbereiche, für die jeweils ein in den Tabellen 9, 10 gespeicherter Parametersatz gilt, zu ermitteln, der Pixelzähler 12 dient dazu festzustellen, an welcher Horizontalposition innerhalb einer Zeile ein Parameterwechsel, d. h. ein Umschalten auf ein Kleinbild, ein Zurückschalten auf das Hauptbild oder ein Umschalten zwischen Kleinbildern, auftritt.

In Figur 2 (a) ist ein Beispiel für eine mit der Erfindung realisierbare Bildschirmdarstellung gezeigt. Der Bildschirm 20 mit dem Hauptbild 21 enthält drei Kleinbilder 22, 23, 24, mit den Bildinhalten "x", "y" bzw. "z", von denen das Kleinbild 23 im Vordergrund dargestellt ist und das Kleinbild 23 in den Überschneidungsbereichen überlappt. Der Bildschirm ist in Bildbereiche a...g unterteilt, wobei jeder Bildbereich eine Anzahl von Zeilen umfaßt, in denen in Zeilenrichtung (horizontal) gesehen bezüglich der Kleinbilder die gleichen Darstellungsparameter vorliegen. Beispielsweise ist im Bildbereich a nur das Hauptbild, aber kein Kleinbild eingeblendet. Im Bildbereich b ist im Hauptbild ein Abschnitt des Kleinbildes 24 eingeblendet. Im Abschnitt c ein Teil des Kleinbildes 22 sowie ein weiterer Teil des Kleinbildes 24, im Bereich d nur ein weiterer Teil des Kleinbildes 22, usw. Im Bereich e überlappt das Fenster 23 das Fenster 22. Die erste Tabelle im Speicherbereich 9, in der die einzublendenden Bildinhalte x, y, z den Bildbereichen a...g zugeordnet sind, wobei die in horizontaler Richtung auftretende Wiedergabereihenfolge eingehalten wird, sieht folgendermaßen aus:

| Bereich | Bildnummer |
|---|---|
| a | - |
| b | z |
| c | x, y |
| d | x |
| e | x, y |
| f | y |
| g | - |

In der Tabelle 9 ist für die Symbole a...g praktisch jeweils die Zeilenanzahl gespeichert, für die dieser Datensatz gilt. Für die Symbole x, y, z ist eine Bildnummer gespeichert.

Die horizontalen Positionen, an denen das Kleinbild 24 beginnt und endet sind mit z1 bzw. z2 bezeichnet, die entsprechenden Positionen für das Kleinbild 22 mit x1 bzw. x2, usw. Die zweite Tabelle im Speicherbereich 10 enthält für die Kleinbilder 22, 23, 24 diese Bildgrenzen und eine Kennung für Vorder- oder Hintergrunddarstellung. Daraus ermittelt die Steuerungseinrichtung 8 die entsprechende Adreßsteuerung für den Ausleseadreßzähler 4, so daß aus dem im Speicher 1 im Speicherabschnitt 2 gespeicherten gesamten Kleinbildinhalt x3 nur der zwischen den Grenzen x1, x2 für das einzublendende Kleinbildfenster 22 benötigte Teil ausgelesen wird. Der gesamte gespeicherte Bildinhalt wird als "virtuelle Breite" bezeichnet. Entsprechendes kann auch (nicht dargestellt) bezüglich der vertikalen Ausdehnung der Bilder vorgesehen werden. Im Bildbereich e steuert die Angabe des Parameters für das Kleinbild 23 für Darstellung im Vordergrund, daß im Überlappungsbereich ab der Horizontalposition y1 der Bildinhalt x des Kleinbildes 22 durch den Bildinhalt y des Kleinbildes 23 überschrieben wird. Dieses Überschreiben erfolgt nur durch entsprechende Steuerung des Ausleseadreßzählers 4 durch die Steuerungseinrichtung 8. Die zweite Tabelle für den Speicherbereich 10 hat insgesamt das folgende Aussehen:

| Bildnummer | Beginn | Ende | virtuelle Breite | Vorder-/Hintergrund |
|---|---|---|---|---|
| x | x1 | x2 | x3 | 0 |
| y | y1 | y2 | y3 | 1 |
| z | z1 | z2 | z3 | 0 |

In der Figur 2 (b) ist eine geringfügig geänderte Bildschirmdarstellung gezeigt. Bezeichnet sind nur die gegenüber der Figur 2 (a) geänderten Fensterparameter, die übrigen Parameter bleiben gleich. Geändert ist, daß das Fenster 23 gegenüber dem Fenster 22 in vertikale Richtung nach oben verschoben ist, wobei letzteres im Vordergrund, ersteres im Hintergrund dargestellt ist. Darüber hinaus ist Fenster 23 in horizontale Richtung verkleinert. Die veränderten Parameter sind mit gestrichenen Bezugszeichen bezeichnet und ersetzen die bisherigen Parametern in den ersten und zweiten in den Speicherbereich 9 und 10 gespeicherten Tabellen. Darüber hinaus ist der Parameter für Vorder-/Hintergrund für das Bild y auf "0" gesetzt, für das Bild x auf "1".

Eine alternative Parameterverteilung zur Kennzeichnung der Bilddarstellung ist in Figur 2 (c) dargestellt. Figur 2 (c)entspricht der Figur 1 (a) mit dem Unterschied, daß der Parameter für Vorder-/Hintergrunddarstellung weggelassen ist und statt dessen ein innerhalb eines Bereiches enthaltener Kleinbildabschnitt als eigenes (Teil-)Kleinbild angesehen wird, dem eine eigene Bildnummer zugeordnet ist. Die erste, im Speicher 9 gespeicherte Tabelle hat folgendes Aussehen:

| Bereich | Bildnummer |
|---|---|
| a | - |
| b | zI |
| c | xI, zII |
| d | xII |
| e | xIII, yI |
| f | yII |
| g | - |

Die zweite, im Speicher 10 gespeicherte Tabelle enthält folgende Daten:

| Bildnummer | Beginn | Ende | virtuelle Breite |
|---|---|---|---|
| zI | z1 | z2 | z3 |
| zII | z1 | z2 | z3 |
| xI | x1 | x2 | x3 |
| xII | x1 | x2 | x3 |
| xIII | x1 | y1 | x3 |
| yI | y1 | y2 | y3 |
| yII | y1 | y2 | y3 |

## Patentansprüche

1. Schaltungsanordnung zum Einblenden von mindestens einem Kleinbild (22, 23, 24) in ein in Zeilen aufgeteiltes Hauptbild (21), umfassend
einen ersten Speicher (1), in dem der Bildinhalt (x, y, z) für das mindestens eine Kleinbild gespeichert ist,
einen zweiten Speicher (9, 10), in dem eine Übersicht gespeichert ist, in der für einen Bildbereich (a...g), der eine Anzahl von aufeinanderfolgenden Zeilen umfasst, jeweils Daten gespeichert sind, aus denen der Bildbereich (a...g), eine Stelle innerhalb der Zeilen des Bildbereichs für den Start (x1, y1 bzw. z1) und das Ende (x2, y2 bzw. z2) des mindestens einen Kleinbildes (22, 23, 24) und ein Zeiger auf den im ersten Speicher (1) gespeicherten Bildinhalt (x, y bzw. z) ermittelbar sind, und in der ein Kennzeichen für eine vordergründige Darstellung des mindestens einen Kleinbilds (x, y, z) enthalten ist, und
**eine Steuerungseinrichtung (8) und ein Auslesezähler (4), wobei die Steuerungseinrichtung (8) aus der Übersicht eine Adreßsteuerung für den Auslesezähler derart ermittelt, dass aus dem im ersten Speicher (1) gespeicherten Kleinbildinhalt nur zwischen den horizontalen Positionen, an denen das Kleinbild beginnt und endet, der für das einzublendende Kleinbild benötigte Teil ausgelesen wird,** und
**eine Einblendeinrichtung (7) die zwischen einem Bildsignal (H) für das darzustellende Hauptbild und dem aus dem ersten Speicher (1) ausgelesenen Bildinhalt umschaltet, dadurch gekennzeichnet, dass:**
die gespeicherte Übersicht eine erste Tabelle (9) umfasst, in der ein Kennzeichen für den Bildbereich (a...g) enthalten ist sowie je ein Kennzeichen für ein innerhalb des Bildbereichs **in horizontaler Richtung** auftretendes Kleinbild (22, 23, 24), wobei letzteres Kennzeichen auf eine zweite Tabelle (10) verweist, in der zugeordnet für jedes Kleinbild (22, 23, 24) die horizontalen Positionen, an denen das Kleinbild beginnt und endet, und eine Kennung für Vorder- oder Hintergrunddarstellung enthalten sind, und
die Steuerungseinrichtung (8) die Adreßsteuerung für den Auslesezähler zum Auslesen des für das einzublendende Kleinbild benötigten Teils des Kleinbildinhalts in einem Bildbereich ermittelt aus den in der zweiten Tabelle gespeicherten Informationen.

2. Schaltungsanordnung nach Anspruch 1, **dadurch gekennzeichnet, dass**
die Steuerungseinrichtung (8) je einen Zähler (12, 11) für Bildpunkte und Zeilen des Hauptbildes (21) und ein Register zur Zwischenspeicherung (13) der für einen Bildbereich (a...g) des Hauptbildes (21) geltende Parameter aufweist und dass der Adresszähler (4) durch die Steuerungseinrichtung (8) in Abhängigkeit von Vergleichsergebnissen zwischen Werten der Zähler (12, 11) und in dem Register (13) gespeicherten Werten derart eingestellt wird, dass er den Bildinhalt (x, y, z) für das Kleinbild (22, 23, 24) zusammenhängend ausliest.

## Claims

1. A circuit configuration for fading at least one small image (22, 23, 24) into a main image (21) divided into lines, comprising
a first memory (1), in which the image content (x, y, z) for the at least one small image is stored,
a second memory (9, 10), in which an overview is stored, in which data are stored for an image region (a...g) containing a number of successive lines, from which data the image region (a...g), a position within the lines of the image region for the start (x1, y1 or z1) and the end (x2, y2 or z2) of the at least one small image (22, 23, 24) and a pointer to the image content (x, y or z) stored in the first memory (1) can be determined, and in which a characteristic for a foreground representation of the at least one small image (x, y, z) is contained, and
a control unit (8) and a read-out counter (4), the control unit (8) determining an address control for the read-out counter from the overview such that the part required for the small image to be faded in is read out from the small image content stored in the first memory (1) only between the horizontal positions at which the small image begins and ends, and
a fade-in device (7) which switches between an image signal (H) for the main image to be represented and the image content read out of the first memory (1),
**characterised in that** the stored overview includes a first table (9), in which a characteristic for the image region (a...g) is contained, and also a characteristic for each small image (22, 23, 25) occurring in the horizontal direction inside the image area, the last characteristic referring to a second table (10) in which the horizontal positions at which the small image starts and ends and a caption for foreground and background representations are contained in allocated manner for each small image (22, 23, 24), and
the control unit (8) determines the address control for the read-out counter to read out the part of the small image content, in an image region, required for the small image to be faded in from the information stored in the second table.

2. A circuit configuration according to Claim 1,
**characterised in that** the control unit (8) comprises two counters (12, 11), one for pixels and one for lines of a main image (21), and a register for the intermediate storage (13) of the parameters that apply for an image region (a...g) of the main image (21)
**and in that** the address counter (4) is set by the control unit (8) in dependence on comparison results between values of the counters (12, 11) and values stored in the register (13) such that it reads out the image content (x, y, z) for the small image (22, 23, 25) in connected manner.

## Revendications

1. Circuit pour insérer au moins une image miniature (22, 23, 24) dans une image principale (21) divisée en lignes comprenant:
une première mémoire (1) contenant l'enregistrement du contenu d'image (x, y, x) d'au moins une image miniature,
une seconde mémoire (9, 12) dans laquelle est enregistrée une vue d'ensemble, dans laquelle pour une zone d'image (a....g) qui comprend un certain nombre de lignes successives, on a enregistré les données respectives à partir desquelles se détermine la zone d'image (a...g), un emplacement dans les lignes de la zone d'image pour le début (x1, y1, z1) et la fin (x2, y2, z2) d'au moins une image miniature (22, 23, 24) ainsi qu'un index vers le contenu d'image (x, y, z) enregistré dans la première mémoire (1) et qui contient ainsi une caractéristique pour une représentation avancée d'au moins une image miniature (x, y, z), et
une installation de commande (8) et un compteur de lecture (4),
l'installation de commande (8) déterminant une commande d'adresse pour le compteur de lecture à partir de la vue d'ensemble de façon qu'à partir du contenu d'image miniature enregistré dans la première mémoire (1), on extrait seulement la partie nécessaire à l'insertion de l'image miniature, entre les positions horizontales là où commence l'image miniature, et
une installation d'insertion (7) qui commute entre un signal d'image (H) pour l'image principale à représenter et le contenu d'image, lu, de la première mémoire (1),
**caractérisé en ce que**
la vue d'ensemble mémorisée comprend un premier tableau (9) contenant un signe caractéristique de la zone d'image (a...g) et chaque fois un signe caractéristique pour une image miniature (22, 23, 24) qui peut se produire à l'intérieur de la zone d'image, dans la direction horizontale, cette dernière caractéristique se référant à un second tableau (10) dans lequel commencent et se terminent les positions horizontales associées à chaque image miniature (22, 23, 24), et contenant une caractéristique pour la représentation en façade ou en arrière-plan, et
l'installation de commande (8) détermine la commande d'adresse du compteur de lecture pour lire la partie du contenu d'image miniature nécessaire à l'image miniature à incruster ce contenu d'image miniature se déterminant dans une zone de mémoire à partir des informations enregistrées dans le second tableau.

2. Circuit selon la revendication 1,
**caractérisé en ce que**
l'installation de commande (8) comporte un compteur (12, 11) respectif pour les points image et les lignes de l'image principale (21) et un registre pour enregistrer de façon intermédiaire (13) le paramètre valable pour la zone d'image (a...g) de l'image principale (21), et le compteur d'image (4) est réglé par l'installation de commande (8) en fonction des résultats de la comparaison entre des valeurs du compteur (12, 11) et du registre (13) en étant réglé de façon à lire de manière cohérente le format image (x, y, z) pour une image miniature (22, 23, 24).
